# EUROPÄISCHE PATENTSCHRIFT

(11) **EP 0 821 131 B1**
(45) Veröffentlichungstag und Bekanntmachung des Hinweises auf die Patenterteilung: **08.05.2002**
(21) Anmeldenummer: 97112443.3
(22) Anmeldetag: 21.07.1997
(51) Int. Cl.: E06B 9/88

(54) **Schliesssicherung für ein Rolltor**
Safety closing mechanism for a roller door
Dispositif de sécurité pour fermeture d'une porte enroulable

(30) Priorität: 23.07.1996 DE 19629601
(43) Veröffentlichungstag der Anmeldung: 28.01.1998
(73) Patentinhaber: Henkenjohann, Johann, D-33415 Verl (DE)
(72) Erfinder: Henkenjohann, Johann, D-33415 Verl (DE)
(74) Vertreter: Strauss, Hans-Jochen, Dipl.-Phys., Dr.

(56) Entgegenhaltungen:
- DE-A- 2 752 432
- FR-A- 2 105 673
- PATENT ABSTRACTS OF JAPAN vol. 018, no. 183 (M-1584), 29.März 1994 & JP 05 340178 A (MORI SEISAKUSHO:YUGEN), 21.Dezember 1993,

## Beschreibung

Die Erfindung betrifft eine Schließsicherung für ein Rolltor, wobei die Schließsicherung im Schlussstab oder der Schlusssektion eingesetzt ist und mit einem Antrieb zusammenwirkt, der bei Auslösung stillgesetzt oder zumindest für eine kurze Zeit reversiert wird, bei dem der Schlussstab (4) oder die Schlusssektion des Rolltores einen Sicherungseinsatz (10) mit vertikal bewegbarer Sicherungsleiste (11) aufweist, die mit einem oder mehreren Schaltern (14) versehen zu einem mit der Antriebssteuerung zusammenwirkenden Überwachungsstromkreis zusammengeschaltet ist.

Mit Schließsicherungen versehene Rolltore sind bekannt; damit wird verhindert, dass das Tor schließt, wenn der Torbereich noch nicht frei ist, wenn sich also noch Fahrzeuge oder Personen im Bereich des sich schließenden Tores befinden. Bei Auslösung der Schließsicherung wird daher der Antrieb stillgesetzt oder gar umgesteuert, so dass sich das Rolltor um eine gewisse Strecke oder bis zu seinem oberen Anschlag hebt und so eine Gefährdung für die Sache oder die Person ausgeschlossen wird. Im einfachsten Fall sind an beiden unteren Enden des Rolltores Endschalter vorgesehen, die beim Auflegen auf ein Hindernis den Antrieb abschalten. Diese Endschalter können dabei nur die randnahen Bereiche des Rolltores überwachen, so dass das Tor-Zentrum ungeschützt bleibt. Weiter sind die Schleppkabel, die die Endschalter mit der Antriebssteuerung verbinden, gefährdet, da sie abgerissen werden können, was die Schließsicherung außer Betrieb setzt. Um auch das Tor-Zentrum mit zu erfassen, ist bekannt, das untere Ende des Rolltores mit einem Fühler-Schlauch zu versehen, der abgeschlossen ist und dessen Innendruck mittels eines Druckwächters überwacht werden kann. Legt sich der Fühler-Schlauch zumindest mit einem Teil auf ein im Torbereich verbliebenes Hindernis auf, steigt der Innendruck im Fühler-Schlauch; dieser Druck-Anstieg wird über Schleppschläuche zu einem Druckwächter übertragen, der diesen Druckanstieg bemerkt, und der daraufhin den Antrieb abschaltet. Neben den Problemen der Unsicherheit der Schleppschläuche bestehen hier die Schwierigkeiten dieser Art der Schließsicherung darin, dass der Innendruck des Fühler-Schlauches von der Außentemperatur abhängt, und dass der Fühler-Schlauch am Boden anfrieren und beim Heben abreißen kann, was zur Unwirksamkeit und zur Zerstörung der Schließsicherung führt.

Aus einem Prospektblatt der Fa. GAROG Gesellschaft für automatischen Getriebemotoren mbH ist ein mit Schaltern versehener Einsatz für den Schlussstab oder die Schlusssektion des Rolltores bekannt, bei der ein oder mehrere Schalter vorgesehen sind. Der so ausgestattete Schlussstab bzw. Schlusssektion weist einen beim Auftreffen auch ein Hindernis eindrückbaren Sicherungseinsatz auf, der mit dem oder den Schalter/-tern versehen ist, die zu einem mit der Antriebssteuerung zusammenwirkenden Überwachungsstromkreis zusammengeschaltet ist/sind. Die Übertragung zum Antrieb erfolgt mittels eines Schleppkabels.

Aus der DE-U-93 01 259 ist weiter eine schleppkabellose Schließsicherung für ein Rolltor vorbekannt, bei der eine der seitlichen Führungsschienen mit einem eine Schaltleiste aufweisenden Elastomer-Schlauch versehen ist. Die in diesem Elastomer-Schlauch vorliegenden zwei Kontaktstreifen sind so angeordnet, dass ein Schluss beider Streifen durch seitliches. Eindrücken des Elastomer-Schlauches mittels eines querliegenden Schiebers erfolgt. Dieses seitliche Eindrücken des Schiebers wird durch Stifte ausgelöst, die in dem Schlussstab oder der Schlusssektion des Rolltores nach unten herausstehend angeordnet sind und die über schiefe Ebenen mit dem querliegenden Schieber so zusammenwirken, das bei einem Auftreffen der Stifte auf ein Hindernis diese eingedrückt und der querliegende Schieber seitlich verschoben wird. Dieses seitliche Verschieben bewirkt die Kontaktgabe durch einen Schluss zwischen den beiden Kontaktstreifen. Die Sicherheit der Auslösung hängt davon ab, ob die Mechanik im Bereich von Schlussstab oder Schlusssektion des Rolltores verschmutzt ist oder nicht, und ob die Widerlagerung des querliegenden Schiebers die Kräfte zur elastischen Verformung des Kontaktschlauches aufzubringen in der Lage ist.

Hier setzt die Erfindung an, der die Aufgabe zugrundeliegt, die bekannte Schließsicherung so weiterzubilden, dass sie den gesamten Torbereich abdeckt, dass sie sicher eingesetzt sowie wirtschaftlich und kostengünstig herstell- und anbringbar ist.

Diese Aufgabe wird durch die in dem Hauptanspruch wiedergegebenen Kennzeichen gelöst; vorteilhafte Weiterbildungen und bevorzugte Ausführungsformen beschreiben die Unteransprüche.

Der Schlussstab oder die Schlusssektion des Rolltores weist einen vertikal bewegbaren Einsatz mit mindestens einem Fühlerschalter auf. Dieser vertikal bewegbare Einsatz ist in eine nach unten offene Kammer des Schlussstabes oder der Schlusssektion eingesetzt und über die gesamte Torbreite geführt. Er wird bei Auftreffen auf ein im Torbereich noch vorhandenes Hindernis angehoben und betätigt dabei die ebenfalls in der Kammer untergebrachten Schalter. Die Ein- und Ausgänge der Schalter sind seitlich herausgeführt; dadurch kann die Abnahme des Schaltzustandes (Schalter geschlossen - Schalter geöffnet) über in den seitlichen Führungsprofilen vorgesehenen Leiterbahnen, die als Überwachungsstromkreis mit der Antriebssteuerung verbunden sind, erfolgen. Die Schalter können dabei parallel oder in Serie geschaltet sein. Bei Parallelschaltung sind die Schalter in Ruhe geöffnet; wird ein Schalter beim Anheben des Einsatzes ausgelöst, wird der Überwachungsstromkreis geschlossen. Vorteilhaft ist bei mehreren Schaltern eine Serien-Schaltung vorgesehen; hier sind die Schalter in Ruhe geschlossen; beim Aktivieren eines Schalters wird der Überwachungsstromkreis geöffnet. Auch bei einem schiefen Eindrücken des mit mindestens einem Schalter zusammenwirkenden Einsatzes wird der Überwachungsstromkreis bei einem Auftreffen der unteren Torkante mit ihrem Einsatz auf ein Hindernis geöffnet.

Vorteilhaft sind von den Fühlerschaltern je einer nahe den seitlichen Enden des unteren Schlussprofils oder der Schlusssektion angeordnet. Besonders bei sehr breiten Toren ist es vorteilhaft, wenn zusätzlich mindestens ein weiterer Fühlerschalter vorgesehen ist, der mittig im Schlussprofil oder der Schlusssektion bzw. die in regelmäßigen Abständen von den Enden des unteren Schlussprofils oder der Schlusssektion und vorzugsweise auch voneinander angeordnet ist/ sind. Diese Anordnungen stellen auch bei solchen Torbreiten, bei denen ein Durchbiegen des Einsatzes nicht ausgeschlossen wird, sicher, dass Hindernisse bemerkt und der Torantrieb sicher abgeschaltet wird.

Die seitlich herausgeführten Ein- und Ausgänge der Fühlerschalter sind als federnde, seitlich überstehende Kontaktstifte ausgebildet. Mit diesen Kontaktstiften wird der Stromkreis, der den Schaltzustand erkennen lässt, aus dem Torbereich herausgeführt, so dass die Anschlussstellen in die seitlichen Führungen verlegt werden können. Dazu sind die in den seitlichen Führungsprofilen vorgesehenen Leiterbahnen vorteilhaft von einer isolierten Leiterbahn ausgebildet, die in der Tiefe des Führungsprofils angeordnet ist. Diese längsverlaufenden Leiterbahnen werden vorteilhaft auf in die Führungsprofile eingesetzte Kunststoff-Streifen aufgebracht, so dass die Kontaktstifte über den gesamten Tor-Weg in elektrischem Kontakt mit der zugeordneten Leiterbahn stehen. Dadurch kann auch der Tor-Antrieb, dessen Steuerung mit diesem Überwachungsstromkreis zusammenwirkt, angesteuert werden.

Dabei sind sowohl die federnden Kontaktstifte als auch die längsverlaufenden Leiterbahnen aus einem abriebarmen und korrosionsbeständigen Material, vorzugsweise aus einem Edelstahl gebildet. Mit dieser Ausbildung wird zum einen einer sicheren Kontaktgabe Rechnung getragen, und zum anderen der Tatsache, dass solche Rolltore häufig bewegt werden und trotzdem ihre Sicherheitsfunktion behalten müssen. Um die Reibung zu verringern ist es weiter vorteilhaft, wenn die Kontaktspitze der Kontaktstifte als Kugelkalotte oder eingesetzte Rollkugel ausgebildet ist. Mit dieser Ausbildung wird der mit der Reibung notwendig verbundene Abrieb weitgehend unterdrückt.

Zur Sicherung der Lage und zum einwandfreien Führen der federnd gelagerten Kontaktstifte sind diese in Kunststoff-Käfigen gelagert und geführt. Diese Kunststoff-Käfige sind so ausgebildet, dass sie formschlüssig in eine Kammer des unteren Schlussstabes oder der Schlusssektion des Rolltores eingesetzt werden können; diese Ausbildung dient zum einen der sicheren Funktion der Kontaktstifte, und zum anderen erlaubt sie eine rationelle Herstellung des Schlussstabes oder der Schlusssektion.

Die Erfindung wird an Hand des in den Figuren 1 und 2 dargestellten Ausführungsbeispiels eines Rolladens näher erläutert; dabei zeigen
- Fig. 01:: Untere Rolltorkante, Front-Ansicht (teilgeschnitten);
- Fig. 02:: Einzelheit der Schließsicherung - Explosions-Darstel lung.

Die Figur 1 zeigt die Situation am unteren Ende eines teilgeschnitten dargestellten Rolltores mit dem Rolltorpanzer 1, der aus einer Anzahl von Stäben 2 (hier nur einer gezeigt), die über Verbindungshaken 3 aneinandergefügt sind, gebildet ist. Die Figur 2 zeigt vergrößert eine (teilgeschnittene) Situation einer unteren Ecke ei nes Rolltor-Panzers 1 mit Sicherungsleiste 11, die in die nach unten offene Kammer 5 eingesetzt ist. Die Anzahl der Stäbe eines Rolltorpanzers 1 hängt von der zu überbrückenden Tor-Höhe ab; die Stäbe werden beim Öffnen in üblicher Weise auf eine Welle aufgewickelt und beim Schließen von dieser wieder abgewickelt. Der unterste der Stäbe, der Endstab 4, ist so aufgebaut, dass er an den folgenden der Stäbe 2 angehängt wird; nach unten weist er jedoch eine nach unten offene Kammer 5 auf, in die ein Sicherungseinsatz 10 eingesetzt wird. Der Rolltorpanzer 1 gleitet in seitlichen Führungen 6, die als Mehrkammerprofile ausgebildet, eine zum Rolltor 1 hin offene Gleitkammer 7 aufweisen.

In analoger Weise gilt dies auch für Sektionaltore, bei denen die Sektionen nicht aufgewickelt, sondern flach in eine horizontale Aufnahme gezogen oder geschoben werden. Hier ist ebenfalls die letzte der Sektionen mit einer nach unten offenen Kammer versehen, die in ähnlicher Weise den Sicherungseinsatz 10 aufnimmt. Die Sektionen sind im vertikalen Teil ebenfalls von seitlichen Führungen geführt, die eine Gleitkammer aufweisen.

Der Sicherungseinsatz 10 wird im wesentlichen von einer vertikal bewegbaren Sicherungsleiste 11 gebildet, die in die nach unten offene Kammer 5 eintaucht, und die ebenfalls als Mehrkammerprofil ausgebildet ist. Ihr unterer Rand weist ein angeformtes Aufnahmeprofil 12 für eine (Schlauch-)Dichtung (nicht näher dargestellt) auf, während in eine nach oben offene Kammer dieser Sicherungsleiste 11 die Schalter 14 so eingesetzt sind, dass ihre Stössel beim Hochdrücken der Sicherungsleiste 11 gegen die innere Kammerwand der nach unten offenen Kammer 5 gedrückt werden und so den Schalter 14 umschalten. Die untereinander in Serie verbundenen Schalter 14 sind mit den Anschlussleitungen 14.1 und 14.2 nach außen geführt und stehen mit den seitlichen Kontaktstiften 17 in Verbindung. Gesichert wird diese Anordnung in der nach unten offenen Kammer 5 durch Endeinsätze 15, die diese Kammer 5 seitlich abschließen, und die mit den Begrenzungseinsätzen 18 fixiert werden.

Diese Kontaktstifte 17 sind in den Endeinsätzen 15 gelagert, die dazu mit Bohrungen 16 als Kontaktstift-Führungen versehen sind. Um die Kontaktstifte 17 nach außen zu drücken, sind Kontaktfedern 17.1 vorgesehen, die mit einem Ende am Endeinsatz 15 abgestützt sind, während sie mit ihrem anderen Ende den Kontaktstift 17 nach außen drükken. Diese nach außen gedrückten Kontaktstifte 17 finden ihr Widerlager an einem in das Mehrkammerprofil des seitlichen Führungsprofils 6 als Kontaktstreifen eingesetzten Kunststoff-Streifen 8, der selbst isolierend mit einer (nicht näher dargestellten) Kontaktbahn versehen ist. Diese Kontaktbahnen der Kunststoff-Streifen 8 sind über die Anschlussleitungen 9.1 und 9.2 mit der Steuerung (nicht näher dargestellt) des (ebenfalls nicht näher dargestellten) Antriebs motors verbunden, so dass bei einer Änderung des Schaltzustandes die Steuerung den Antriebsmotor abschaltet oder - zumindest für kurze Zeit - reversiert, so dass das Rolltor beim Auftreffen auf ein Hindernis stillgesetzt oder um eine vorgegebene Strecke wieder angehoben wird. Der Schaltzustand der Schalter 14 wird dabei über die Leitungen 14.1 und 14.2 ausgegeben und von den als Kontaktstreifen in die seitlichen Führungsprofile 6 eingesetzten Kunststoff-Streifen 8 mit ihren Kontaktbahnen übernommen. Mit diesen Schaltern 14 kann ein Stromkreis geöffnet werden, wenn diese Schalter 14 in Serie geschaltet sind; umgekehrt kann auch bei einer Parallelschaltung dieser Schalter 14 ein Stromkreis geschlossen werden.

## Patentansprüche

1. Schließsicherung für ein Rolltor, wobei die Schließsicherung im Schlussstab oder der Schlusssektion eingesetzt ist und mit einem Antrieb zusammenwirkt, der bei Auslösung stillgesetzt oder zumindest für eine kurze Zeit reversiert wird, bei dem der Schlussstab (4) oder die Schlusssektion des Rolltores einen Sicherungseinsatz (10) mit vertikal bewegbarer Sicherungsleiste (11) aufweist, die mit einem oder mehreren Schaltern (14) versehen zu einem mit der Antriebssteuerung zusammenwirkenden Überwachungsstromkreis zusammengeschaltet ist, **dadurch gekennzeichnet, dass** in jedem der seitlichen Führungsprofile (6) je ein Kontaktstreifen vorgesehen ist, der/die über die in dem Schlussstab (4) oder der Schlusssektion des Rolltores angeordneten Schalter (14) mit dem Überwachungsstromkreis verbunden sind, wobei die Ein- und Ausgänge des/der Schalters/Schalter (14) über Anschlussleitungen (14.1, 14.2) mit seitlich herausgeführten überstehenden Kontaktstiften (17) versehen sind.

2. Schließsicherung nach Anspruch 1, **dadurch gekennzeichnet, dass** die Kontaktstifte (17) mit Federn (17.1) versehen sind und in als Endstücke (15) vorgesehenen Kunststoff-Käfigen gelagert und geführt sind, die in den unteren Schlussstab (4) bzw. in die untere Schlusssektion des Rolltores (1) eingesetzt sind und dass die Kontaktstreifen in den seitlichen Führungsprofilen (6) gebildet sind von längs in die Führungsprofile (6) eingesetzten Kunststoff-Streifen (8), versehen mit einer längsverlaufenden Leiterbahn.

3. Schließsicherung nach Anspruch 2, **dadurch gekennzeichnet, dass** das Endstück (15) zum Einsetzen in eine Kammer des unteren Schlussstabes (4) so ausgebildet ist, dass es formschlüssig einsetzbar ist.

4. Schließsicherung nach einem der Ansprüche 1 bis 3, **dadurch gekennzeichnet, dass** sowohl die federnden Kontaktstifte (17) als auch die längsverlaufenden Leiterbahnen der eingesetzten Kunststoff-Streifen (8) aus einem abriebarmen und korrosionsbeständigen Material, vorzugsweise aus einem Edelstahl gebildet sind.

5. Schließsicherung nach Anspruch 4, **dadurch gekennzeichnet, dass** die Kontaktspitze der Kontaktstifte (17) als Kugelkalotte oder eingesetzte Rollkugel ausgebildet ist.

6. Schließsicherung nach Anspruch 4 oder 5, **dadurch gekennzeichnet, dass** die federnden Kontaktstifte (17) und/oder die längsverlaufenden Leiterbahnen aus einem Edelstahl gebildet sind.

## Claims

1. Security lock for a doorway shutter, said security lock being inserted in the final bar or the final section thereof and interacting with a drive which upon activation is arrested or, at least for a short time, reversed, wherein the final bar (4) or the final section of the doorway shutter has a security insert (4) including a vertically movable securing rail (11) which is provided with one or several switches (14) and connected to form a monitoring circuit interacting with the drive control, **characterized in that** a contact strip is provided in each of the lateral guide profile sections (6), which contact strips are connected, via the switches (14) located in the final bar (4) or the final section of the doorway shutter, with the monitoring circuit, the inputs and outputs of the switch(es) (14) being provided via connection leads (14.1, 14.2) with laterally protruding contact pins (17).

2. Security lock as claimed in Claim 1, **characterized in that** the contact pins (17) are provided with springs (17.1) and are supported and guided in plastic cages provided as end pieces (15), which plastic cages are inserted in the bottom final bar (4) or the bottom final section of the doorway shutter (1), and **in that** the contact strips are formed in the lateral guide profile sections (6) by plastic strips (8) longitudinally inserted into the guide profile sections (6) and provided with a longitudinally extending conductor.

3. Security lock as claimed in Claim 2, **characterized in that** the end piece (15) is adapted for insertion into a compartment of the bottom final bar (4) in such a way that it can be positively received therein.

4. Security lock as claimed in any one of Claims 1 to 3, **characterized in that** both the spring-loaded contact pins (17) and the longitudinally extending conductors of the inserted plastic strips (8) are made from a low-friction anticorrosive material, preferably stainless steel.

5. Security lock as claimed in Claim 4, **characterized in that** the contact point of the contact pins (17) is formed as a univeral ball joint or an inserted rolling ball.

6. Security lock as claimed in Claim 4 or 5, **characterized in that** the spring-loaded contact pins (17) and/or the longitudinally extending conductors are made from stainless steel.

## Revendications

1. Dispositif de sécurité de fermeture pour une porte roulante, le dispositif de sécurité de fermeture étant inséré dans la barre de fermeture ou dans la section de fermeture et coopérant avec un dispositif d'entraînement qui, lors de la libération, est arrêté ou dont le fonctionnement est inversé au moins pendant un bref intervalle de temps, et selon lequel la barre de fermeture (4) ou la section de fermeture de la porte roulante comporte un insert de sécurité (10) comportant une barrette de sécurité (11) déplaçable verticalement, qui est interconnectée à un ou plusieurs interrupteurs (14) pour former un circuit de contrôle coopérant avec l'unité de commande d'entraînement, **caractérisé en ce que** dans chacun des profilés de guidage latéraux (6) il est prévu une bande de contact respective, ces bandes de contact étant reliées au circuit de contrôle par l'intermédiaire des interrupteurs (14) disposés dans la barre de fermeture (4) ou dans la section de fermeture de la porte roulante, les entrées et les sorties de l'interrupteur/des interrupteurs (14) étant reliées, par l'intermédiaire de lignes de raccordement (14.1, 14.2) à des tiges de contact (17) saillantes, qui ressortent latéralement.

2. Dispositif de sécurité de fermeture selon la revendication 1, **caractérisé en ce que** les tiges de contact (17) sont pourvues de ressorts (17.1) et sont montées et guidées dans des cages en matière plastique qui sont prévues en tant que pièces d'extrémité (15) et qui sont insérées dans les barres inférieures de fermeture (4) ou dans la section inférieure de fermeture de la porte roulante (1), et **en ce que** les bandes de contact sont formées dans les profilés latéraux de guidage (6) de bandes de matière plastique (8), qui sont insérés dans les profilés de guidage (6), équipés d'une voie conductrice longitudinale.

3. Dispositif de sécurité de fermeture selon la revendication 2, **caractérisé en ce que** la partie d'extrémité (15) est agencée pour être insérée dans une chambre de la barre de fermeture inférieure (4) de manière à pouvoir être utilisée selon une liaison par formes complémentaires.

4. Dispositif de sécurité de fermeture selon l'une des revendications 1 à 3, **caractérisé en ce qu'**aussi bien les tiges de contact élastiques (17) que les voies conductrices longitudinales des bandes de matière plastique insérées (8) sont formées en un matériau présentant une faible usure et résistant à la corrosion, de préférence en acier spécial.

5. Dispositif de sécurité de fermeture selon la revendication 4, **caractérisé en ce que** la pointe de contact des tiges de contact (17) est agencée sous la forme d'une calotte sphérique ou d'une bille de roulement insérée.

6. Dispositif de sécurité de fermeture selon la revendication 4 ou 5, **caractérisé en ce que** les tiges de contact élastique (17) et/ou les voies conductrices longitudinales sont formées en un acier spécial.
